# FASCICULE DE BREVET EUROPEEN

(11) **EP 2 193 775 B1**
(45) Date de publication et mention de la délivrance du brevet: **22.02.2012**
(21) Numéro de dépôt: 09178425.6
(22) Date de dépôt: 08.12.2009
(51) Int. Cl.: A61J 1/10

(54) **Récipient souple à usage médical**
Flexibler Behälter für den medizinischen Einsatz
Flexible container for medical use

(30) Priorité: 08.12.2008 FR 0858332
(43) Date de publication de la demande: 09.06.2010
(73) Titulaire: Technoflex, 64210 Bidart (FR)
(72) Inventeur: Capitaine, François, 64600, Anglet (FR); Chato, Nicolas, 64500, Ciboure (FR)
(74) Mandataire: Schmit, Christian Norbert Marie

(56) Documents cités:
- EP-A- 1 949 883
- WO-A1-2009/081671
- WO-A2-2008/003045
- JP-A- 2005 131 221

## Description

La présente invention concerne un récipient souple à usage médical. Elle concerne également un ensemble de reconstitution comprenant un tel récipient souple, notamment pour l'administration à des fins médicales d'un mélange d'un liquide contenu dans ce récipient et d'un agent actif, par exemple une poudre, contenu dans un second récipient tel qu'un flacon.

Les poches souples sont très largement répandues dans le domaine médical pour contenir et délivrer des produits médicaux.

Ces poches sont notamment avantageuses en ce que leur matériau constitutif est inerte vis-à-vis des produits médicaux qu'elles reçoivent et en ce qu'elles sont très peu perméables à l'air et aux fluides protégeant de ce fait le contenu de la poche.

De plus, ces poches souples s'aplatissent au fur et à mesure de la délivrance de leur contenu ce qui permet au personnel médical de visualiser d'un seul coup d'oeil la quantité de fluide restant dans la poche souple à un instant quelconque.

La Figure 1 montre une telle poche souple 1 de l'art antérieur. Cette poche est formée de deux feuilles plates de matière plastique telle que du chlorure de polyvinyle (PVC) ou du polypropylène, qui sont soudées sur leur périphérie 2 pour définir un volume interne 3 destiné à recevoir et contenir une solution médicale.

Cette poche 1 comprend de plus un port 4 pour accéder à la solution médicale, ce port 4 étant situé et maintenu en place entre les deux feuilles plates à l'extrémité inférieure de la poche.

Un orifice 5 dans la partie supérieure de la poche 1 permet de suspendre celle-ci sur un organe support tel qu'un crochet de fixation.

Les bords latéraux 6 soudés délimitant latéralement le volume interne 3 de la poche souple 1 sont rectilignes.

Toutefois, on peut observer, après délivrance du contenu de la poche souple 1, un "piégeage" d'une fraction plus ou moins importante de la solution médicale dans la poche souple 1.

Cette perte de solution médicale a plusieurs origines.

La première est une adhérence des gouttes de la solution médicale avec les parois internes de la poche 1. L'aspiration générée lors de la délivrance du contenu de la poche 1 n'est pas suffisante pour surmonter cette adhérence.

La deuxième est la formation de plis dans l'enveloppe de la poche 1, lesquels constituent des cavités dans lesquelles une fraction de la solution médicale est littéralement piégée.

Ces plis apparaissent lors du remplissage de la poche souple 1 avec la solution médicale et leur formation est encore accentuée lors de l'étape de stérilisation de la poche en raison du ramollissement des matériaux en température.

La troisième tient à la forme de l'extrémité inférieure de la poche acheminant la solution à délivrer vers le port 4. A titre illustratif, la zone 7 entourant l'orifice du port 4 en contact avec la solution médicale, est souvent plus ou moins horizontale facilitant la retenue d'une partie de la solution médicale.

Il en résulte que la quantité prescrite de la solution médicale n'est pas délivrée au patient. Cette différence entre la quantité nécessaire et celle réellement délivrée au patient peut s'avérer grave pour sa santé.

D'autre part, les normes de transport des poches souples, telles que celles prévues par le test ASTM (American Society for testing and Materials), imposent un test de résistance aux chocs à basse température.

Si ces tests ne représentent pas un problème particulier pour les poches souples en PVC, ils sont critiques pour des poches réalisées dans d'autres matériaux tels que le polypropylène.

On observe en effet l'apparition de fuites, après test, souvent dans les zones de la poche où des plis se sont formés lors du remplissage de cette dernière, ces plis ayant été encore accentués par la stérilisation à la vapeur.

Par ailleurs, ces tests sont d'autant plus critiques que la masse de la poche, et donc son volume, est importante.

Or, le polypropylène tend à remplacer progressivement le PVC dans la fabrication des poches souples à usage médical en raison de sa grande inertie vis-à-vis des solutions médicales.

Il en résulte que ce test "de transport" des poches souples devient critique et peut engendrer des causes de rejet ou de réclamation.

Par ailleurs, il est connu de l'art antérieur d'utiliser des poches souples ayant un volume interne bien supérieur au volume de fluide à stocker afin d'éviter la formation de plis lors du remplissage de ces poches et de leur stérilisation.

Toutefois, un tel mode de remplissage va à l'encontre des intérêts économiques des fabricants de poche souple puisque la quantité de matière plastique nécessaire pour recevoir un volume de fluide donné n'est pas optimisée. (voir par exemple le mode de réalisation du document JP-A-2005131221 qui tente de résoudre ce problème).

Il serait donc intéressant de disposer d'une poche souple dont le volume interne corresponde au volume de fluide à stocker, sans les pertes de fluide constatées avec les poches de l'art antérieur.

L'objectif de la présente invention est donc de proposer une poche souple qui soit simple dans sa conception et dans son mode opératoire, économique et permettant une réduction significative de la formation des plis, voire une suppression de ces derniers, lors du remplissage et de la stérilisation de ces poches souples.

Un autre objet de la présente invention est une poche souple autorisant une bonne prise en main pour la reconstitution de médicament, par exemple au moyen d'un set de transfert.

A cet effet, l'invention comme revendiquée concerne un recipient souple pour usage médical comprenant au moins deux parois superposées et reliées entre elles au moins à leur périphérie, les parois ainsi reliées définissant un volume interne destiné à recevoir un fluide, une portion supérieure et une portion inférieure du récipient, ce volume interne étant placé entre les portions supérieure et inférieure de ce récipient, le récipient comportant de plus au moins un élément d'accès à ce volume interne.

Selon l'invention, les parties des parois ainsi reliées qui définissent le volume interne comportent sur chacun des bords latéraux du récipient une portion de striction, ces portions de striction étant placées sensiblement en vis-à-vis et dirigées l'une vers l'autre pour former un resserrement du volume interne. Les portions de striction sont de plus reliées à au moins une desdites portions supérieure et inférieure de ce récipient par au moins une portion de liaison.

On entend par "portion de striction", une portion des parois ainsi reliées qui génère une diminution de la largeur du récipient sur une zone déterminée de celui-ci et donc crée un resserrement du volume interne.

On entend par "ces portions de striction sont placées sensiblement en vis-à-vis" que ces portions de striction sont placées en vis-à-vis ou à peu près en vis-à-vis, par exemple à +/-10% en hauteur.

Le volume interne du récipient comprenant un ou plusieurs compartiments, le resserrement produit par les portions de striction placées sensiblement en vis-à-vis, est placé dans un desdits compartiments en dehors de la zone d'intersection de deux compartiments successifs. Ce resserrement n'a donc pas pour fonction de délimiter deux compartiments successifs mais seulement de réduire voire supprimer l'apparition de plis marqués.

La présence de ladite au moins une portion de liaison reliant la portion de striction à l'une au moins des portions supérieure et inférieure du récipient souple permet avantageusement de garantir une contenance minimale au récipient souple. Il est, en effet, nécessaire que la suppression des plis marqués apparaissant après remplissage du récipient par la formation des portions de striction, ne s'opère pas au détriment de la contenance, ou volume de remplissage, du récipient. Cette contenance est, de préférence, égale à au moins 50% de la contenance du même récipient sans aucune portion de striction.
Ainsi, pour un récipient souple d'une contenance Vᵢₙᵢₜᵢₐₗ de 545 ml ne présentant pas de portion de striction, les portions de striction sont avantageusement déterminées de manière à supprimer les plis marqués et à assurer une contenance au moins égale à environ 280 ml.
Bien entendu, on cherchera de préférence des portions de striction pour lesquelles la contenance du récipient souple est proche de la contenance Vᵢₙᵢₜᵢₐₗ du récipient souple sans aucune portion de striction. La présence de ladite au moins une portion de liaison implique que la portion de striction ne relie pas directement les portions supérieure et inférieure dudit récipient sur chacun des bords latéraux de ce récipient.

A titre purement illustratif, les parois du récipient peuvent être reliées par soudure.

On observe que la forme du récipient souple de l'invention est avantageusement favorable à sa prise en main et à sa manipulation.

Dans différents modes de réalisation particuliers de ce récipient souple, chacun ayant ses avantages particuliers et susceptibles de nombreuses combinaisons techniques possibles:
- les portions de striction sont des portions concaves, Avantageusement, mais non obligatoirement, ces portions concaves sont placées de manière à former un resserrement situé de manière sensiblement centrale au volume interne.
De préférence, ces portions de striction présentent uniquement une forme arrondie telle qu'une forme d'arc de cercle.
- chacune de ces portions de striction a une profondeur p et une hauteur H telle que le rapport p/H est compris dans l'intervalle ]0, 0,2] et encore mieux compris dans l'intervalle [0,05 , 0,11] +/- 10%,
On entend par "profondeur", la distance séparant le sommet de la portion de striction concave de sa base. Dans le cas d'une striction ayant une forme d'arc de cercle, la profondeur serait la flèche de cet arc de cercle tandis que la hauteur H serait la corde sous tendant cet arc.
Le rapport p/H est mesuré pour la portion de striction concave uniquement. Bien entendu, le nombre zéro est exclu de cet intervalle.
On évite avec un tel intervalle de valeurs pour le rapport p/H de générer un "effet de pointe" susceptible d'induire la formation de pliure, par exemple une pliure reliant directement les portions de striction entre elles. Cet "effet de pointe" conduirait désavantageusement au résultat inverse recherché.
Cet intervalle de valeurs pour le rapport p/H permet également de garantir une contenance optimale de la poche en raison de la présence d'au moins une portion de liaison.
- les portions de liaison sont des portions non concaves,
Ces portions non concaves peuvent être linéaires ou sensiblement linéaires. Elles peuvent ainsi être placées verticalement ou de manière inclinée.
Alternativement, ces portions non concaves peuvent encore être des portions bombées vers l'extérieur du volume interne. Par exemple, ces portions peuvent être arrondies vers l'extérieur.
- la portion supérieure comporte au moins un trou pour suspendre le récipient,
- la portion supérieure délimitant le volume interne à son extrémité supérieure, la partie de ladite portion supérieure en contact avec le volume interne a une forme concave,
Alternativement, cette partie de la portion supérieure en contact avec le volume interne a une forme convexe.
- la portion inférieure délimitant le volume interne à son extrémité inférieure, la partie de ladite portion inférieure en contact avec ledit volume interne a une forme en V pour éviter le piégeage d'une fraction dudit fluide destiné à être reçu dans ledit volume interne, les branches dudit V formant un angle compris entre 45° et 85° par rapport à un plan vertical passant par la pointe dudit V,
De préférence, cet angle est compris entre 60° et 70°.
- les parois sont réalisées en polypropylène, polyoléfine, polyamide, en PVC plastifié ou souple, copolymère éthylène-alcool vinylique (EVOH), dépôt d'oxyde en couche mince ou encore en une combinaison d'au moins deux de ces éléments,
- le volume interne de ce récipient peut comporter un ou plusieurs compartiments,
Lorsque le volume interne du récipient souple comporte deux compartiments par exemple, le compartiment supérieur et le compartiment inférieur qui est en communication de fluide avec l'élément d'accès au volume interne du récipient comprennent chacun des portions de striction afin de permettre une délivrance de l'ensemble du contenu de ces compartiments.
Les compartiments sont alors séparés par un joint tel qu'une soudure pelable pour permettre la mise en communication de fluide des deux compartiments.
- les parois comportent de plus sur au moins une partie de leur surface externe une couche bloquant ou absorbant les rayons UV,
- l'extrémité de la partie de l'élément d'accès placée dans la portion inférieure a une forme évasée.
Cette forme évasée permet avantageusement de guider le fluide contenu dans le volume interne du récipient vers l'extrémité de l'élément d'accès placée à l'extérieur du récipient souple.
Les pentes de cette forme évasée forment, de préférence, un prolongement de la partie de la portion inférieure délimitant le volume interne du récipient souple à son extrémité inférieure.

L'invention concerne également un procédé de renforcement d'un récipient souple pour usage médical, pour prévenir la formation de plis lors du remplissage dudit récipient, ledit récipient souple ayant un volume interne destiné à recevoir un liquide.

Selon l'invention, on forme sur chacun des bords latéraux dudit récipient au moins une portion de striction, les portions de striction desdits bords latéraux étant placées sensiblement en vis-à-vis pour définir un resserrement du volume interne du récipient.

Le volume interne du récipient comprenant un ou plusieurs compartiments, on forme le resserrement dans un desdits compartiments en dehors de la zone d'intersection de deux compartiments successifs.
Ce resserrement n'a donc pas pour fonction de délimiter deux compartiments successifs mais de renforcer le récipient souple afin de réduire voire supprimer l'apparition de plis marqués.

Le volume interne du récipient comportant plusieurs compartiments, on forme un tel resserrement dans chacun desdits compartiments.

A titre purement illustratif, ce procédé comporte une première étape de superposition d'au moins deux feuilles, puis une étape d'assemblage de ces feuilles au moins sur leur périphérie pour former les bords latéraux, les portions de striction et les extrémités supérieure et inférieure dudit récipient. Préalablement à l'assemblage de l'extrémité inférieure, on place au moins un élément d'accès au volume interne entre lesdites au moins deux feuilles. On peut relier, par exemple, les parois du récipient par soudure.

Avantageusement, le récipient comprenant des extrémités supérieure et inférieure délimitant le volume interne, les portions de striction sont reliées à au moins l'une desdites extrémités supérieure et inférieure par au moins une portion de liaison. Cette portion de liaison peut être non concave. Elle peut ainsi être linéaire ou sensiblement linéaire. Elle peut de plus être placée verticalement ou de manière inclinée ou non.

Avantageusement, ces portions de striction sont des portions concaves. De préférence, ces portions de striction présentent uniquement une forme arrondie telle qu'une forme d'arc de cercle.

De préférence, on choisit chaque portion de striction de sorte qu'elle présente une profondeur p et une hauteur H telle que le rapport p/H est compris dans l'intervalle ]0, 0,2] et encore mieux compris dans l'intervalle [0,05,0,11] +/- 10%.
On entend par "profondeur", la distance séparant le sommet de la portion de striction concave de sa base. Dans le cas d'une striction ayant une forme d'arc de cercle, la profondeur serait la flèche de cet arc de cercle tandis que la hauteur H serait la corde sous tendant cet arc.

L'invention concerne encore un ensemble de reconstitution comportant un récipient tel que décrit précédemment et un set de transfert relié à un élément d'accès au volume interne de ce récipient.

Un tel set de transfert a, par exemple, été décrit par la présente demandeuse dans la demande de brevet EP 1 849 883 dont le contenu est intégralement repris dans la présente demande. Ce set de transfert comprend:
- un premier corps de transfert comprenant une première extrémité et une deuxième extrémité, cette première extrémité étant destinée à être reliée au récipient souple tel que décrit précédemment, ce premier corps de transfert comprenant un premier conduit central logeant une première extrémité au moins d'un perforateur mobile, cette première extrémité comprenant un élément de perçage, un premier élément d'étanchéité étant destiné à empêcher la communication de fluide entre le récipient souple et ce premier corps de transfert, cette première extrémité étant destinée à être placée dans le conduit central en retrait de l'élément d'étanchéité de sorte que ce premier élément d'étanchéité est non percé dans une position inactivée de ce set de transfert,
- un deuxième corps de transfert comprenant une première extrémité et une deuxième extrémité, la première extrémité ayant un élément d'attache pour recevoir et fixer un deuxième récipient, le deuxième récipient étant fermé par un deuxième élément d'étanchéité, le deuxième corps de transfert comprenant un deuxième conduit central logeant la deuxième extrémité au moins de ce perforateur mobile, cette extrémité comprenant un élément de perçage, les premier et deuxième conduits centraux étant coaxiaux, le deuxième conduit central débouchant dans l'élément d'attache pour permettre le passage de la deuxième extrémité vers le deuxième élément d'étanchéité, la deuxième extrémité étant destinée à être placée dans le deuxième conduit en retrait du deuxième élément d'étanchéité de sorte que le deuxième élément d'étanchéité est non percé dans une position inactivée du set de transfert,

- au moins une partie du deuxième corps de transfert étant déplaçable le long d'un axe de déplacement d'une position inactivée du set de transfert où ladite partie du deuxième corps de transfert est partiellement insérée dans la deuxième extrémité du premier corps de transfert à une position activée du set de transfert où une communication de fluide entre le récipient souple et le deuxième récipient est établie,
- des moyens d'entraînement coopérant avec le perforateur mobile pour déplacer ce perforateur au moins en rotation le long de l'axe de déplacement lors du déplacement de ladite partie de la position inactivée à la position activée,
- ce perforateur étant destiné à percer d'abord l'élément d'étanchéité fermant le second récipient puis l'élément d'étanchéité du récipient souple lors de son déplacement.

Avantageusement, le deuxième récipient est un flacon comprenant une substance active à reconstituer.

L'invention sera décrite plus en détail en référence aux dessins annexés dans lesquels:
- la figure 1 montre de manière schématique une poche souple de l'art antérieur;
- la figure 2 représente schématiquement un récipient souple selon un premier mode de réalisation de l'invention;
- la Figure 3 montre une vue partielle d'un récipient souple selon un deuxième mode de réalisation de l'invention ;
- la Figure 4 montre une vue partielle de l'empreinte d'un élément de moule servant à la réalisation de la portion inférieure d'un récipient souple selon un troisième mode de réalisation de l'invention ;

La Figure 2 montre un récipient souple et flexible selon un mode de réalisation particulier de l'invention.

Ce récipient 10 comporte au moins deux feuilles de matériaux multicouches superposées et soudées entre elles à leur périphérie. A titre illustratif, il peut comporter deux feuilles soudées de matériaux multicouches comprenant au moins un film de polyoléfines conforme aux prescriptions de la pharmacopée.

Ces feuilles ainsi reliées définissent un volume interne 11 destiné à recevoir un fluide, la solution médicale, une portion supérieure 12 et une portion inférieure 13 de ce récipient.

Les portions supérieure 12 et inférieure 13 sont formées par la soudure des parois du récipient. Elles ne sont donc pas susceptibles de recevoir un fluide et sont, en ce sens, distinctes du volume interne 11. Elles ont toutefois chacune une partie en contact avec le volume interne 11 délimitant les extrémités supérieure et inférieure de ce dernier.

La portion supérieure 12 comporte au moins un trou 14 pour assurer la suspension de ce récipient 10 sur un organe support en vue de la délivrance de la solution médicale contenue dans le volume interne 11.

La partie inférieure 13 du récipient comprend un port 15 permettant l'accès au volume interne 11 du récipient. Ce port d'accès 15 est, de manière connue, pris entre les parois ainsi reliées du récipient 10. Il est ici placé au centre de la portion inférieure 13 du récipient souple. Ce port d'accès 15 comporte un orifice supérieur 16 destiné à être placé en contact avec la solution médicale contenue dans le volume interne 11 du récipient et une partie inférieure 17 formant saillie du récipient 10 et destinée à permettre l'attachement de manière temporaire ou définitive d'un organe de couplage d'un set de transfert ou d'une ligne intraveineuse.

Le volume interne 11 est placé entre les portions supérieure 12 et inférieure 13 du récipient.

Les parties des parois ainsi reliées qui définissent le volume interne 11 comportent sur chacun des bords latéraux du récipient 10 une portion concave 18, 18'. Ces portions concaves 18, 18' sont placées en vis-à-vis et dirigées l'une vers l'autre pour former un resserrement du volume interne 11.

Ces portions concaves 18, 18' sont reliées aux portions supérieure 12 et inférieure 13 du récipient par une portion de liaison 19, 19' qui est ici linéaire et verticale.

Le rapport de la profondeur p de chacune de ces portions concave sur la hauteur H de ces portions concaves est égal à 0,1 +/- 10%.

La partie 20 de la portion supérieure 12 délimitant le volume interne 11 à son extrémité supérieure a une forme concave.

La Figure 3 montre une vue partielle d'une poche souple selon un autre mode de réalisation de l'invention. Les éléments de la Figure 3 portant les mêmes références que les éléments de la Figure 2 représentent les mêmes objets.

Cette poche souple a été confectionnée à partir d'une gaine en matière plastique telle que le PVC plastifié. Elle comporte à sa base deux cheminées 21, 22 qui sont soudées entre deux faces de la gaine lorsque sont réalisés par soudure les portions supérieure (non représentée) et inférieure 23 de fermeture de la poche.

Ces cheminées 21, 22 sont des tronçons tubulaires assurant la communication de fluide entre le volume interne 24 destiné à recevoir un fluide de la poche et l'extérieur de la poche. Ces cheminées peuvent de manière connue être mises en oeuvre en tant que "site d'injection" pour l'une d'entre elles et "site de perfusion" pour la seconde.

La Figure 4 montre une vue partielle de l'empreinte d'un élément de moule servant à la réalisation de la portion inférieure d'un récipient souple selon un troisième mode de réalisation de l'invention. Cette portion inférieure est destinée à recevoir un seul port d'accès au volume interne du récipient souple.

La partie 25 de la portion inférieure 26 délimitant le volume interne du récipient souple à son extrémité inférieure, a une forme de demie ellipse.

Cette partie 25 de la portion inférieure 26 délimitant le volume interne à son extrémité inférieure ne présente donc pas nécessairement des pentes rectilignes inclinées ou non, mais peut présenter bien au contraire une courbure variable en allant des bords latéraux du récipient vers le port d'accès afin de guider et acheminer le fluide contenu dans le volume interne du récipient vers ce port.

Dans un mode de mise en oeuvre de la présente invention, on a comparé le comportement au remplissage d'une poche souple de l'état de l'art (volume de remplissage: 470 ml) et d'une poche de la présente invention telle que décrite ci-dessus (volume de remplissage: 430 ml).

Après remplissage de ces poches, on peut observer la présence de nombreux plis sur la poche souple de l'état de l'art, notamment sur les bords latéraux de cette poche. Ces plis sont encore accentués après stérilisation en autoclave de la poche souple ainsi remplie. La poche souple de la présente invention ne présente pas ces plis.

Avec les poches souples de l'art antérieur, on distinguera l'apparition de deux types de plis après remplissage de la poche souple avec la solution médicale. Des plis dits "marqués", c'est-à-dire prononcés, voire très prononcés, et des plis secondaires dits "non marqués".

Les plis non marqués sont des plis qui s'atténuent après l'étape de stérilisation de la poche souple et de son contenu.

Les plis marqués sont des plis qui restent après stérilisation de la poche souple et de son contenu, et qui, par conséquent, sont aptes à générer une faiblesse de la poche et donc l'apparition de fuites au test de "transport".

Le récipient souple de la présente invention vise notamment la suppression des plis marqués.

On décrira par la suite un autre mode de mise en oeuvre de la présente invention pour un récipient souple ayant une hauteur H entre les portions supérieure et inférieure de 183 mm.

**TABLEAU I**

| profondeur (en mm) | Hauteur (en mm) | rayon de courbure de l'arc de cercle (en mm) | p/H | nombre de plis marqués | nombre de plis non marqués | contenance (en ml) |
|---|---|---|---|---|---|---|
| 0 | 0 | infini | - | 2 | pluralité | 545 |
| 5 | 73 | 150 | 0,07 | 2 | pluralité | 535 |
| 10 | 113 | 150 | 0,09 | 1 | 3 | 520 |
| 10 | 139 | 225 | 0,07 | 0 | 4 | 489 |
| 15 | 133 | 150 | 0,11 | 0 | 4 | 428 |
| 20 | 143 | 150 | 0,14 | 0 | 4 | 365 |
| 25 | 163 | 150 | 0,15 | 0 | 2 | 304 |

La contenance initiale d'un récipient identique dans ses dimensions mais ne présentant pas de portions de striction, est de 545 ml.

Il ressort clairement à la lecture du tableau I que le récipient comprenant des portions de striction ayant un rapport p/H de 0,07 (arc de cercle ayant un rayon de courbure de 225 mm) ne présente pas de plis marqués et a une contenance optimale de l'ordre de 90% du volume du récipient sans aucune portion de striction.

## Revendications

1. Récipient souple pour usage médical comprenant au moins deux parois superposées et reliées entre elles au moins à leur périphérie, lesdites parois ainsi reliées définissant un volume interne (11) destiné à recevoir un fluide, une portion supérieure (12) et une portion inférieure (13) dudit récipient, ledit volume interne (11) étant placé entre lesdites portion supérieure (12) et inférieure (13) dudit récipient, ledit récipient comportant de plus au moins un élément d'accès (15) audit volume interne (11),
les parties des parois ainsi reliées qui définissent ledit volume interne (11) comportent sur chacun des bords latéraux dudit récipient une portion de striction (18, 18'), lesdites portions de striction (18, 18') étant placées sensiblement en vis-à-vis et dirigées l'une vers l'autre pour former un resserrement dudit volume interne (11),
lesdites portions de striction (18, 18') sont reliées à au moins une desdites portions supérieure (12) et inférieure (13) dudit récipient par au moins une portion de liaison (19, 19'), et
**caractérisé en ce que** chacune desdites portions de striction (18, 18') étant une portion concave, a une profondeur p et une hauteur H telle que le rapport p/H est compris dans l'intervalle ]0, 0,2].

2. Récipient selon la revendication 1, **caractérisé en ce que** ledit rapport p/H est compris entre 0,05 et 0,11 +/- 10%.

3. Récipient selon l'une quelconque des revendications 1 à 2, **caractérisé en ce que** lesdites portions de liaison (19, 19') sont des portions non concaves.

4. Récipient selon la revendication 3, **caractérisé en ce que** lesdites portions non concaves sont linéaires ou sensiblement linéaires.

5. Récipient selon l'une quelconque des revendications 1 à 4, **caractérisé en ce que** ladite portion supérieure délimitant le volume interne (11) à son extrémité supérieure, la partie de ladite portion supérieure en contact avec ledit volume interne (11) a une forme concave ou convexe.

6. Récipient selon l'une quelconque des revendications 1 à 5, **caractérisé en ce que** ladite portion inférieure (13) délimitant le volume interne (11) à son extrémité inférieure, la partie de ladite portion inférieure (13) en contact avec ledit volume interne (11) a une forme en V pour éviter le piégeage d'une fraction dudit fluide destiné à être reçu dans ledit volume interne (11), les branches dudit V formant un angle compris entre 45° et 85° par rapport à un plan vertical passant par la pointe dudit V.

7. Récipient selon la revendication 6, **caractérisé en ce que** ledit angle est compris entre 60° et 70°.

8. Récipient selon l'une quelconque des revendications 1 à 7, **caractérisé en ce que** l'extrémité de la partie dudit élément d'accès (15) placée dans ladite portion inférieure (13) a une forme évasée.

9. Récipient selon l'une quelconque des revendications 1 à 8, **caractérisé en ce que** le volume interne dudit récipient comporte un ou plusieurs compartiments.

10. Ensemble de reconstitution comprenant un récipient selon l'une quelconque des revendications 1 à 9 et un set de transfert relié à un élément d'accès (15) audit volume interne (11) dudit récipient.

## Claims

1. A flexible container for medical use comprising at least two superposed walls connected to each other at least at their periphery, said walls thus connected defining an inner volume (11) intended to receive a fluid, an upper portion (12) and a lower portion (13) of said container, said inner volume (11) being placed between said upper portion (12) and lower portion (13) of said container, said container also comprising at least one access element (15) for accessing said inner volume (11),
the parts of the walls thus connected that define said inner volume (11) comprise on each of the lateral sides of said container, a striction portion (18, 18'), said striction portions (18, 18') being substantially placed opposite and facing each other to form a contraction of said inner volume (11),
said striction portions (18, 18') are connected to at least one of said upper potion (12) and lower portion (13) of said container by at least one linking portion (19, 19'), and
**characterised in that** each of said striction portions (18, 18') being a concave portion, has a depth p and a height H so that the ratio p/H falls between the range ]0, 0.2].

2. A container according to claim 1, **characterised in that** said ratio p/H falls between 0.05 and 0.11 +/- 10%.

3. A container according to any one of claims 1 to 2, **characterised in that** said linking portions (19, 19') are non-concave portions.

4. A container according to claim 3, **characterised in that** said non-concave portions are linear or substantially linear.

5. A container according to any one of claims 1 to 4 **characterised in that**, with said upper portion defining the inner volume (11) at its upper end, the part of said upper portion in contact with said inner volume (11) has a concave or convex shape.

6. A container according to any one of claims 1 to 5 **characterised in that**, with said lower portion (13) defining the inner volume (11) at its lower end, the part of said lower portion (13) in contact with said inner volume (11) is V-shaped to avoid a fraction of said fluid to be received in said inner volume (11) from becoming trapped, the branches of said V shape forming an angle of between 45° and 85° in relation to a vertical plane passing by the point of said V shape.

7. A container according to claim 6, **characterised in that** said angle is between 60° and 70°.

8. A container according to any one of claims 1 to 7, **characterised in that** the end of the part of said access element (15) placed in said lower portion (13) has a flared shape.

9. A container according to any one of claims 1 to 8, **characterised in that** the inner volume of said container comprises one or several compartments.

10. A reconstitution assembly comprising a container according to any one of claims 1 to 9 and a transfer set connected to an access element (15) for accessing said inner volume (11) of said container.

## Patentansprüche

1. Weiches Gefäß für medizinische Zwecke, umfassend zumindest zwei überlagerte und zumindest an ihrer Peripherie miteinander verbundene Wandungen, wobei die besagten und derart verbundenen Wandungen ein Innenvolumen (11) definieren, das dazu bestimmt ist, eine Flüssigkeit aufzunehmen, sowie einen oberen Abschnitt (12) und einen unteren Abschnitt (13) des besagten Gefäßes, wobei das besagte Innenvolumen (11) zwischen dem besagten oberen Abschnitt (12) und dem besagten unteren Abschnitt (13) des besagten Gefäßes angeordnet ist, und das besagte Gefäß des Weiteren zumindest ein Element für den Zugriff (15) auf das besagte Innenvolumen (11) umfasst, und die derart verbundenen Wandungsabschnitte, die das besagte Innenvolumen (11) definieren, an jedem der seitlichen Ränder des besagten Gefäßes einen eingeschnürten Abschnitt (18, 18') umfassen, und die besagten eingeschnürten Abschnitte (18, 18') in etwa einander gegenüber angeordnet und zueinander ausgerichtet sind, um eine Verengung des besagten Innenvolumens (11) zu bilden, und die besagten eingeschnürten Abschnitte (18, 18') durch zumindest einen Verbindungsabschnitt (19, 19') mit zumindest einem der besagten oberen (12) und unteren Abschnitte (13) des besagten Gefäßes verbunden sind, und
**dadurch gekennzeichnet, dass** jeder der besagten eingeschnürten Abschnitte (18, 18') ein konkaver Abschnitt ist und eine Tiefe p und eine Höhe H in der Art aufweist, dass das Verhältnis p/H in einem Intervall von [0, 0,2] enthalten ist.

2. Gefäß nach Anspruch 1, **dadurch gekennzeichnet, dass** das besagte Verhältnis p/H zwischen 0.05 und 0.11 +/- 10% liegt.

3. Gefäß nach irgendeinem der Ansprüche 1 bis 2, **dadurch gekennzeichnet, dass** die besagten Verbindungsabschnitte (19, 19') keine konkaven Abschnitte sind.

4. Gefäß nach Anspruch 3, **dadurch gekennzeichnet, dass** die besagten nicht konkaven Abschnitte linear oder in etwa linear sind.

5. Gefäß nach irgendeinem der Ansprüche 1 bis 4, **dadurch gekennzeichnet, dass** der besagte obere Abschnitt das Innenvolumen (11) an seinem oberen Ende abgrenzt, und der Teil des oberen Abschnitts, der das besagte Innenvolumen (11) berührt, eine konkave oder konvexe Form aufweist.

6. Gefäß nach irgendeinem der Ansprüche 1 bis 5, **dadurch gekennzeichnet, dass** der besagte untere Abschnitt das Innenvolumen (11) an seinem unteren Ende abgrenzt, und der Teil des unteren Abschnitts (13), der das besagte Innenvolumen (11) berührt, eine V-Form aufweist, um den Einschluss eines Bruchteiles der besagten Flüssigkeit zu vermeiden, die dazu bestimmt ist, im besagten Innenvolumen (11) aufgenommen zu werden, wobei die Schenkel des besagten V einen Winkel zwischen 45° und 85° in Bezug auf eine senkrechte Ebene einschlagen, die durch die Spitze des besagten V verläuft.

7. Gefäß nach Anspruch 6, **dadurch gekennzeichnet, dass** der besagte Winkel zwischen 60° und 70° liegt.

8. Gefäß nach irgendeinem der Ansprüche 1 bis 7, **dadurch gekennzeichnet, dass** das Ende des Abschnitts des besagten Zugriffselements (15), das im besagten unteren Abschnitt (13) angeordnet ist, eine aufgeweitete Form aufweist.

9. Gefäß nach irgendeinem der Ansprüche 1 bis 8, **dadurch gekennzeichnet, dass** das Innenvolumen des besagten Gefäßes ein oder mehrere Fächer umfasst.

10. Rekonstitutionseinheit umfassend ein Gefäß nach irgendeinem der Ansprüche 1 bis 9 und ein Transfer-Set, das mit einem Element für den Zugriff (15) auf das besagte Innenvolumen (11) des besagten Gefäßes verbunden ist.
